# DEMANDE DE BREVET EUROPEEN

(11) **EP 2 808 476 A1**
(43) Date de publication de la demande: **03.12.2014**
(21) Numéro de dépôt: 14165702.3
(22) Date de dépôt: 23.04.2014
(51) Int. Cl.: E05G 1/00, E05G 1/024

(54) **Enceinte sécurisée**

(30) Priorité: 30.05.2013 FR 1354938
(71) Demandeur: Oberthur Cash Protection, 21000 Dijon (FR)
(72) Inventeur: Saussard, Philippe, 21490 Varois Et Chaignot (FR); Marsaud, Erwan, 21490 Bretigny Les Norges (FR)
(74) Mandataire: Oudin, Stéphane

(57) **Abrégé**

La présente invention appartient au domaine des enceintes sécurisées. La présente invention concerne plus particulièrement les enceintes sécurisées destinées au stockage des valeurs (billets de banques, chèques...). La présente invention concerne notamment une enceinte sécurisée comprenant une coque en matériau polymère à la surface de laquelle est gravé un circuit électrique. Ainsi la présente invention concerne une enceinte sécurisée, destinée au stockage des valeurs, comprenant au moins une coque constitué d'un mélange comprenant un matériau polymère et un oxyde métallique non-conducteur et thermiquement stable remarquable en ce que ladite coque comprend à sa surface un circuit électrique continu circulant sur l'ensemble de celle-ci.

## Description

### Domaine technique

La présente invention appartient au domaine des enceintes sécurisées. La présente invention concerne plus particulièrement les enceintes sécurisées destinées au stockage des valeurs (billets de banques, chèques...). La présente invention concerne notamment une enceinte sécurisée comprenant une coque en matériau polymère, composite ou plastique à la surface de laquelle est gravé un circuit électrique ou l'intégrant au moment de son moulage.

### Technique antérieure

Dans le domaine du transport de fonds sont utilisées des enceintes sécurisées destinées au transport des valeurs (Billets, objets précieux...). Ces enceintes sécurisées comprennent notamment des moyens permettant de détecter toutes les tentatives d'intrusion à l'intérieur de celles-ci. Ces moyens de détection permettent de déclencher des systèmes d'alarme et/ou des systèmes de destruction du contenu de l'enceinte.

Il est par exemple connu d'utiliser, comme moyen permettant de détecter l'intrusion, un tricot constitué à partir d'un ou plusieurs fils conducteurs isolés entre eux afin de former un maillage relativement fin. Le système anti-intrusion est ensuite intégré dans une résine polyuréthane, un matériau composite ou plastique afin que celui-ci soit complètement noyé et mis en forme via un outillage. Cette transformation a pour but d'interdire tout accès direct et toute localisation aisée du tricot. En fonctionnement, le système anti-intrusion est mis sous tension et toute coupure d'au minimum un circuit (1 fil) ou mise en court-circuit des 2 circuits (2 fils) entrainent le déclenchement de l'alarme. De même, un pontage d'un fil supplémentaire voire plus est détecté et entraîne le déclenchement de l'alarme.

Ce système anti-intrusion est fiable et offre un haut niveau de sécurité (contournement du système impossible du fait que le tricot possède un maillage très fin et qu'il est noyé dans la résine). Toutefois, afin d'obtenir une protection optimale, le tricot est réalisé avec des fils de diamètre relativement fin (de 0.1 à 0.2mm) donc très fragiles. Il existe donc un risque important de rupture intempestive du circuit pendant la pose, pendant l'injection de la résine ou durant de vie du produit (en particulier lors d'un choc pendant la manipulation). L'intégration du tricot dans la résine est une opération manuelle, coûteuse et difficilement automatisable car il faut positionner précisément le tricot par rapport au bord de la résine.

Dans ce type de produit, le moulage est réalisé uniquement avec un procédé d'injection basse pression (quelques bars) ou par mise en dépression de l'outillage, ce qui interdit de réaliser la plupart des formes complexes (de réaliser des pièces d'aspects complexes), de réaliser des faibles épaisseurs de parois (en dessous de 3mm), d'utiliser de matériaux plastiques beaucoup plus résistants.

Du fait des éléments indiqués ci-dessus, il en résulte que la pièce en polyuréthane, matériau composite ou plastique équipée de son système anti-intrusion ne peut pas être utilisée en l'état et nécessite d'être intégrée dans une seconde pièce en plastique injecté, thermoformé ou roto-moulé, ce qui a pour conséquence d'augmenter le poids mort du produit, d'augmenter son prix et d'augmenter le volume extérieur ou réduire le volume intérieur de l'enceinte sécurisé.

En conséquence, lors de la production de nombreuses pièces doivent être mises au rebut. Par ailleurs, il y a un risque de détection intempestive d'intrusion qui entraîne une destruction ou un maculage intempestif des valeurs comprises dans l'enceinte.

Une deuxième solution consiste à coller une feuille de plastique (e.g. poly-imide, polyester), comprenant un circuit imprimé souple, sur la surface interne de l'enceinte sécurisée. Les systèmes anti-intrusions réalisés en circuit souple ne sont pas fragiles, contrairement au tricot, aucun problème de rupture intempestive au montage et à l'utilisation n'est possible.

Toutefois, la réalisation d'un circuit imprimé souple est une opération coûteuse, de plus, plusieurs circuits sont nécessaires pour sécuriser un conteneur de fonds. L'intégration du circuit imprimé souple dans une pièce plastique (coque) est une opération manuelle et ce système anti intrusion ne permet pas d'obtenir une protection optimum des angles de la coque.

Ce système anti-intrusion interdit de réaliser des formes complexes à cause du recouvrement du circuit souple (forme cubique obligatoire), de réaliser des systèmes anti-intrusion haute sécurité et complètement inviolable car les angles de l'enceinte ne sont pas sécurisées, de plus le circuit souple n'est pas intégré dans la matière mais collé à l'intérieur du conteneur ce qui ouvre une possibilité de fraude par décollement.

Il existe donc un besoin pour obtenir des enceintes sécurisées pouvant prendre toutes les formes, facile à produire, dont le circuit électrique couvre toute la surface (notamment au niveau des bords et des angles) et de faible épaisseur.

### Résumé de l'invention

La présente invention concerne notamment une enceinte sécurisée, comprenant un système anti-intrusion sous la forme d'un circuit électrique et ne présentant pas les défauts présents dans les enceintes sécurisées de l'art antérieur.

Ainsi la présente invention concerne une enceinte sécurisée, destinée au stockage des valeurs, comprenant au moins une coque constituée d'un mélange comprenant un matériau polymère ou autre et un oxyde métallique non-conducteur et thermiquement stable remarquable en ce que ladite coque comprend à sa surface au moins un circuit électrique continu circulant sur l'ensemble de celle-ci. Selon un mode de réalisation préféré, la présente invention concerne une enceinte sécurisée, destinée au stockage des valeurs, comprenant au moins une coque constituée d'un mélange comprenant un matériau polymère et un oxyde métallique non-conducteur et thermiquement stable remarquable en ce que ladite coque comprend à sa surface au moins un circuit électrique continu circulant sur l'ensemble de celle-ci.

Dans le cadre de la présente invention, le terme « circulant sur l'ensemble de celle-ci » signifie qu'il n'existe pas à la surface de ladite coque de zone carrée de surface supérieure à 0.5 mm² ne comprenant pas ledit circuit électrique.

Selon un mode de réalisation préféré, ladite coque comprend à sa surface un seul circuit électrique continu.

Dans le cadre de la présente invention, le terme « oxyde métallique non-conducteur et thermiquement stable » concerne les composés choisis dans le groupe comprenant les oxydes comprenant deux types de cations et possédant une structure de spinelles. Classiquement, les spinelles sont des composés comprenant des oxydes métalliques de magnésium et d'aluminium, toutefois le magnésium peut être totalement ou partiellement remplacé par du fer, du zinc et/ou du manganèse, et l'aluminium peut être totalement ou partiellement remplacé par du fer ou du chrome. Les spinelles peuvent également comprendre des cations de nickel et/ou de cobalt. De manière avantageuse ledit oxyde métallique non-conducteur et thermiquement stable comprend du cuivre, du chrome, du fer, du cobalt et/ou du nickel. Selon un mode de réalisation particulièrement préféré, ledit oxyde métallique non-conducteur et thermiquement stable comprend du cuivre.

Dans le cadre de la présente invention, ledit matériau polymère est préférentiellement choisi dans le groupe comprenant le LCP, le PPA, l'HT, le PA6, le PA12, le PET, le PBT, le PC, l'ABS et le PP.

La présence de l'oxyde métallique non-conducteur et thermiquement stable dans la structure de la coque permet de fabriquer à la surface de celle-ci un circuit électrique par la technologie plastronique. Ainsi, l'oxyde métallique non-conducteur et thermiquement stable peut être activé par le passage d'un laser qui fait apparaître des particules de cuivre à la surface de la pièce. Il ne reste plus qu'à la plonger dans un bain catalyseur pour faire grossir cette couche de cuivre jusqu'à obtenir l'épaisseur voulue (quelques microns suffisent en moyenne). Il suffit de changer le parcours du laser pour obtenir différentes fonctions à partir d'une même pièce plastique. L'intégration du système anti intrusion, gravé sur la coque (il fait partie intégrante de la coque) permet une excellente résistance au choc qui supprime toute détection d'intrusion intempestive et une réalisation avec des moyens industriels automatisés (laser).

Par ailleurs, ce type de procédé permet de créer un circuit électrique qui s'approche au plus près des bords de la coque et dans les angles de celle-ci. Plus aucune zone n'est laissée sans protection.

La coque de l'enceinte selon l'invention peut être constituée d'un matériau polymère de haute résistance, avoir une forme complexe et une faible épaisseur. Il n'est donc plus nécessaire de doubler la coque portant le circuit électrique par une autre coque d'épaisseur et de résistance compatible avec son utilisation pour le transport des valeurs.

Selon un mode de réalisation préféré de l'invention, ladite coque à une épaisseur comprise entre 1 et 10 mm..

Selon un autre mode de réalisation préféré de l'invention, ledit circuit électrique à une largeur comprise entre 0.05 et 10mm.

Selon un autre mode de réalisation préféré de l'invention, ladite coque présente plusieurs faces et ledit circuit électrique circule au niveau des angles formés par lesdites faces.

Dans le cadre de la présente invention, le terme « circule au niveau des angles formés par lesdites faces » signifie qu'aucune zone carrée de surface supérieure à 0.5 mm2 comprenant l'un des points de jonction entre lesdites faces ne comprend pas une portion dudit circuit électrique.

Selon un autre mode de réalisation préféré de l'invention, ledit circuit électrique s'étend à moins de 0.5 mm des bords libres de ladite coque.

Selon un autre mode de réalisation préféré de l'invention, ladite enceinte ne comprend pas plusieurs coques superposées.

Dans la cadre de la présente invention, le terme "ne comprend pas plusieurs coques superposées" signifie que la coque de l'enceinte selon l'invention n'est pas recouverte sur sa face interne et sur sa face externe d'une couche d'épaisseur supérieure à celle de ladite coque.

Selon un autre mode de réalisation préféré de l'invention, ladite enceinte comprend plusieurs coques superposées, chacune des coques comprenant au moins un circuit électrique continu, tel que défini précédemment, circulant sur l'ensemble de celle-ci.

Selon un autre mode de réalisation préféré de l'invention, ladite coque comprend au moins un circuit électrique continu, tel que défini précédemment, circulant sur l'ensemble de ses deux surfaces (intérieure et extérieure).

La présente invention concerne également un procédé de préparation d'une enceinte selon l'invention remarquable en ce qu'il comprend les étapes consistant à :
i) mouler ladite coque constituée d'un mélange comprenant un matériau polymère et un oxyde métallique non-conducteur et thermiquement stable,
ii) irradier une partie de la surface de ladite coque, de manière à former un circuit électrique, par un rayonnement électromagnétique, et
iii) mettre en contact, la coque obtenue à l'étape précédente, avec un bain de métallisation.

Dans le cadre de la présente invention, le terme « rayonnement électromagnétique » fait préférentiellement référence au rayonnement électromagnétique produit par un LASER et encore plus préférentiellement par un LASER de longueur d'onde 248 nm, 308 nm, 355 nm, 532 nm, 1064 nm ou 10,600 nm.

Dans le cadre de la présente invention, le terme « bain de métallisation » fait notamment référence aux solutions permettant la réduction des cations présents dans les oxydes métalliques non-conducteurs et thermiquement stables utilisés. Parmi ceux-ci on peut notamment citer les solutions disponibles commercialement de réduction du cuivre.

### Description des modes de réalisation

L'enceinte sécurisée selon invention comprend une coque formant la paroi extérieure de ladite enceinte. L'enceinte sécurisée peut comprendre plusieurs coques de même type. Ce sera le cas, par exemple, lorsque l'enceinte sécurisée prendra la forme d'une valise ou d'un conteneur. Selon un mode de réalisation préférée de l'invention, ladite enceinte sécurisée comprend un ensemble de coques formant l'intégralité de la paroi extérieure de ladite enceinte. L'enceinte sécurisée selon l'invention pourra également comprendre des moyens de préhension (e.g. poignée). L'enceinte sécurisée selon l'invention pourra également comprendre des dispositifs d'alarme, des dispositifs destinés à la destruction des valeurs comprises dans l'enceinte et/ou des systèmes de communication (e.g. GSM, Wifi) et/ou des systèmes de localisations (e.g. GPS). L'enceinte sécurisée selon l'invention pourra également comprendre des moyens permettant l'association des différentes coques (e.g. charnières) selon un mode de réalisation du procédé selon l'invention, un matériau polymère est mélangé avec un oxyde métallique non-conducteur et thermiquement stable. Avantageusement, ledit mélange peut également comprendre d'autres matériaux non conducteurs. Ces matériaux peuvent être notamment utilisés pour améliorer les propriétés mécaniques de la coque obtenue à partir de ce mélange.

Après mélange, les composés de départ sont chauffés afin d'obtenir un mélange fluide. Ledit mélange est injecté dans un moule permettant ainsi de lui donner la forme de coque souhaitée. À ce stade de la réalisation, cette coque est totalement non conductrice.

La coque obtenue est soumise à l'action d'un rayonnement électro magnétique. Avantageusement, ce rayonnement électro magnétique est produit par un laser qui va parcourir l'ensemble de la surface de ladite coque afin de dessiner un circuit continu. L'utilisation du laser permet de parcourir l'ensemble de la surface de la coque y compris les angles et les zones à proximité des bords libres de celle-ci. Le rayonnement électro magnétique va induire simultanément la libération des noyaux métalliques des oxydes métalliques non-conducteurs et thermiquement stables et l'abrasion de la surface de la coque créant ainsi la base du circuit électrique.

Ensuite, une étape de réduction chimique dans un bain de métallisation permet de révéler le circuit électrique dans les zones irradiées par le laser.

Selon un mode de réalisation préférée de l'invention, ledit circuit électrique est relié à une alimentation électrique et préférentiellement à une batterie. Selon un mode de réalisation encore plus préférée de l'invention, ledit circuit électrique est relié à un dispositif d'alarme et/ou à un dispositif de destruction des valeurs comprises à l'intérieur de l'enceinte. Les dispositifs de destruction des valeurs sont bien connus de l'homme du métier. Parmi ceux-ci on peut notamment citer les dispositifs de maculage.

## Revendications

1. Enceinte sécurisée, destinée au stockage et transfert des valeurs, comprenant au moins une coque constitué d'un mélange comprenant un matériau polymère et un oxyde métallique non-conducteur et thermiquement stable **caractérisée en ce que** ladite coque comprend à sa surface au moins un circuit électrique continu circulant sur l'ensemble de celle-ci.

2. Enceinte sécurisée, destinée au stockage des valeurs, selon la revendication précédente, **caractérisée en ce que** ladite coque à une épaisseur comprise entre 1 et 10 mm.

3. Enceinte sécurisée, destinée au stockage des valeurs, selon l'une des revendications précédentes, **caractérisée en ce que** ledit circuit électrique à une largeur comprise entre 0.05 et 10 mm.

4. Enceinte sécurisée, destinée au stockage des valeurs, selon l'une des revendications précédentes, **caractérisée en ce que** ladite coque présente plusieurs faces et **en ce que** ledit circuit électrique circule au niveau des angles formés par lesdites faces.

5. Enceinte sécurisée, destinée au stockage des valeurs, selon l'une des revendications précédentes, **caractérisée en ce que** ledit circuit électrique s'étend à moins de 0.5 mm des bords libres de ladite coque.

6. Enceinte sécurisée, destinée au stockage des valeurs, selon l'une des revendications précédentes, **caractérisée en ce que** ladite enceinte ne comprend pas plusieurs coques superposées.

7. Procédé de préparation d'une enceinte selon l'invention **caractérisée en ce qu'**il comprend les étapes consistant :
i) mouler ladite coque constitué d'un mélange comprenant un matériau polymère et un oxyde métallique non-conducteur et thermiquement stable,
ii) irradier une partie de la surface de ladite coque, de manière à former un circuit électrique, par un rayonnement électromagnétique, et
iii) mettre en contact, la coque obtenue à l'étape précédente, avec un bain de métallisation.
